# EUROPÄISCHE PATENTSCHRIFT

(11) **EP 0 662 046 B1**
(45) Veröffentlichungstag und Bekanntmachung des Hinweises auf die Patenterteilung: **18.03.1998**
(21) Anmeldenummer: 93920656.1
(22) Anmeldetag: 23.09.1993
(51) Int. Cl.: B41F 13/40, B41F 31/30

(54) **VERFAHREN UND VORRICHTUNG ZUM EINSTELLEN DER ANPRESSUNG EINER MIT EINEM KUNSTSTOFFMANTEL VERSEHENEN WALZE BEI ROTATIONSDRUCKMASCHINEN**
PROCESS AND DEVICE FOR ADJUSTING THE CONTACT PRESSURE OF A SYNTHETIC-BLANKET ROLLER IN ROTARY PRINTING PRESSES
PROCEDE ET DISPOSITIF POUR REGLER LA PRESSION DE CONTACT D'UN ROULEAU MUNI D'UN BLANCHET EN MATIERE PLASTIQUE DANS DES PRESSES ROTATIVES A IMPRIMER

(30) Priorität: 25.09.1992 DE 4232163
(43) Veröffentlichungstag der Anmeldung: 12.07.1995
(73) Patentinhaber: KOENIG & BAUER-ALBERT AKTIENGESELLSCHAFT, 97080 Würzburg (DE)
(72) Erfinder: SCHNEIDER, Georg, D-97080 Würzburg (DE); RÖTHLEIN, Ewald, D-97282 Retzstadt (DE)
(86) Internationale Anmeldenummer: DE9300905
(87) Internationale Veröffentlichungsnummer: WO9407695

(56) Entgegenhaltungen:
- EP-A- 0 069 976
- EP-A- 0 094 584
- FR-A- 2 174 055
- US-A- 3 131 631

## Beschreibung

Die Erfindung betrifft ein Verfahren zum Aufrechterhalten einer eingestellten Anpressung in Form eines Walzenstreifens und eine Vorrichtung zur Durchführung des Verfahrens gemäß dem Oberbegriff des Patentanspruches 1.

Durch die DE 21 55 496 C2 ist eine gattungsgemäße Vorrichtung zum Einstellen der Anpressung von Farbauftragswalzen gegen den Formzylinder bekannt, mittels welcher ein Bezugsring gegen Nocken bewegt wird, so daß die mit elastischen Oberflächen versehenen Farbauftragswalzen gegen den Formzylinder hinsichtlich ihrer Achsen verstellbar sind. Dazu weist der Bezugsring einen Arm auf, der über eine Stellschraube einstellbar ist.

Aus der FR-A-73 06 691 ist ein Farbwerk bekanntgeworden, bei dem eine Temperaturkompensationseinrichtung für einen Dosierspalt zwischen einer schwenkbar aufgehängten Dosierwalze und einer Übertragungswalze möglich sein soll. Die Temperaturkompensationseinrichtung wirkt nur über Raumtemperaturänderungen. Ihre Wirksamkeit scheint jedoch fraglich zu sein weil mit ihr die beachtlichen hydrodynamischen Kräfte die auf die Dosierwalze drücken nicht aufgefangen werden können. Es kommt daher zu einer unregelmäßigen Farbdosierung.

Nachteilig bei der genannten Vorrichtung ist, daß das Nachjustieren der Anpressung der Gummiwalze nach Inbetriebnahme der Rotationsdruckmaschine nach Gutdünken der Bedienperson erfolgt, sowohl zeitlich als auch hinsichtlich der Größe des Stellbetrages, so daß eine temperaturabhängige Farbzuführung zum Formzylinder nicht ausgeschlossen werden kann.

Der Erfindung liegt die Aufgabe zugrunde, ein Verfahren und eine Vorrichtung zur Durchführung des Verfahrens für ein Farbwerk zu schaffen, mit dem es möglich ist, die Breite des durch Andrücken der Farbauftragswalze an einen Formzylinder sich bildenden sog. Walzenstreifen bei Temperaturänderungen der Farbauftragswalze annähernd konstant zu halten.

Erfindungsgemäß wird diese Aufgabe durch die Merkmale des Kennzeichens des Patentanspruchs 1 und der entsprechenden Vorrichtungsmerkmale aus Anspruch 2 gelöst.

Bei der Benutzung der Erfindung treten insbesondere folgende Vorteile auf. Durch einen stets gleichmäßig ausgebildeten Walzenstreifen, unabhängig vom Erwärmungsgrad des Gummituches, wird durch einen gleichmäßigen Farbauftrag eine gleichbleibende Druckqualität gesichert. Der Gegenstand der Erfindung ist besonders vorteilhaft bei Anilox-Offset-Kurzfarbwerken einsetzbar und besonders dann, wenn der Formzylinder und die Farbauftragswalze gleichen Durchmesser aufweisen. Außerdem kann die Anfälligkeit zum Tonen vermindert werden. Die Erfindung ist nicht nur auf Offset-Kurzfarbwerke beschränkt. Die Quantität der Übertragung der Druckfarbe von der Farbauftragswalze auf eine Druckplatte, z. B. Offsetdruckplatte, eines Formzylinders über einen Temperaturbereich zwischen Anfahrtemperatur und Betriebstemperatur und somit die Qualität der Übertragung der Druckfarbe von der Farbauftragswalze auf die Druckplatte kann so annähernd konstant gehalten werden.

Darüberhinaus wird vermieden, daß ein zu starker Anpreßdruck zwischen dem Formzylinder und der Farbauftragswalze und somit ein Tonen auftritt. Der zu starke Anpreßdruck kann zu einer Walkarbeit des elastischen Belages der Farbauftragswalze und somit zum Zerstören des elastischen Belages führen.

Die Erfindung soll nachstehend an mehreren Ausführungsbeispielen näher erläutert werden. In den zugehörigen Zeichnungen zeigen
- Fig. 1: die schematische Seitenansicht eines Kurzfarbwerkes einer Rotations-Offsetdruckmaschine in Anilox-Bauweise mit der erfindungsgemäßen Einrichtung;
- Fig. 2: eine Detaildarstellung einer Einzelheit "Z" nach Fig. 1;
- Fig. 3: eine Detaildarstellung der Einzelheit "Z" nach Fig. 1, jedoch mit einem zweiten Ausführungsbeispiel;
- Fig. 4: die schematische Darstellung eines dritten Ausführungsbeispieles entsprechend der erfindungsgemäßen Einrichtung;
- Fig. 5: die schematische Darstellung eines vierten Ausführungsbeispieles entsprechend der erfindungsgemäßen Einrichtung;
- Fig. 6: ein Blockschaltbild zum Ausführungsbeispiel nach Fig. 5;
- Fig. 7: eine schematische Darstellung eines fünften Ausführungsbeispieles entsprechend der erfindungsgemäßen Einrichtung;
- Fig. 8: eine Detaildarstellung einer Einzelheit y nach Fig. 7;
- Fig. 9: ein Blockschaltbild zum Ausführungsbeispiel nach Fig. 4;
- Fig. 10: eine schematische Darstellung eines sechsten Ausführungsbeispieles entsprechend der erfindungsgemäßen Einrichtung;
- Fig. 11: einen Schnitt XI - IX nach Fig. 10.

In Fig. 1 ist eine schematische Seitenansicht eines Kurzfarbwerkes in Anilox-Bauweise dargestellt. Ein einarmiger Hebel 1 ist an seinem ersten Ende 2 in dem Seitengestell 3 einer Druckmaschine über ein Lager 4 auf einem Achszapfen 6 einer gestellfest gelagerten Rasterwalze 7 des Aniloxtyps in horizontaler Richtung A schwenkbar gelagert. Eine Farbzuführung zur Rasterwalze 7 ist zur Vereinfachung des Sachverhaltes nicht dargestellt. Ein zweites Ende 8 des Hebels 1 ist mit einem Ende einer Kolbenstange 9 eines doppelt wirkenden Arbeitszylinders 11 verbunden. Dabei kann das Ende der Kolbenstange 9 als Öse ausgebildet und über einen Gewindebolzen mit dem zweiten Ende 8 des Hebels 1 verbunden sein. Der Arbeitszylinder 11 ist über einen Gewindebolzen 10 drehbar an der Seitenwand 3 des Maschinengestells angeordnet. Der Arbeitszylinder 11 weist an seinen beiden Enden Stutzen 13 auf zur Zu- bzw. Abführung des Fluids, z. B. Hydrauliköl oder Druckluft, aus einer nicht dargestellten entsprechenden Anlage. Der Hebel 1 kann aus Stahlblech mit zehn bis fünfzehn Millimetern Dicke bestehen. Das zweite Ende 8 des Hebels 1 ist entsprechend dem Pfeil A in Richtung eines Formzylinders 12 bis zu einem insgesamt mit 15 bezeichneten Anschlag bewegbar, mit der Besonderheit, daß zwischen dem Anschlag 15 und dem zweiten Ende 8 des Hebels 1 ein insgesamt mit 14 bezeichnetes Element angeordnet ist. Das Element 14 ist mit der Stirnseite des zweiten Endes 8 des Hebels 1, z. B. durch Verschrauben verbunden und ist als Einzelheit Z in den Fig. 2 und 3 näher erläutert.

Der Anschlag 15 besteht aus einem gestellfesten Bolzen 16, auf welchen in axialer Richtung hintereinander ein Exzenter 17 und ein einarmiger Hebel 18 mit seinem ersten Ende drehbar aufgenommen ist. Ein zweites Ende des Hebels 18 ist über ein Gelenk 19 mit einem Gewindebolzen 21 verbunden. Dabei besteht das Gelenk 19 aus einem Gelenkbolzen mit einer rechtwinklig zu seiner Längsachse verlaufenden Gewindebohrung in der der Gewindebolzen 21 gelagert ist. Der Gewindebolzen 21 ist durch eine Bohrung eines gestellfesten Lagerbocks 22 geführt und mit einem Drehgriff versehen. Somit ist der Anschlag 15 durch den Exzenter 17 grob einstellbar und durch den auf den Hebel 18 wirkenden Gewindebolzen 21 fein einstellbar.

Zwischen beiden Enden 2; 8 des Hebels 1 verläuft etwa mittig im Hebel 1 ein halbkreisförmiger Halter 23 zur Aufnahme eines Achszapfens 24 einer insgesamt mit 26 bezeichneten Farbauftragswalze, welche durch ein abnehmbares Halteteil 27 analog bekannter Walzenschlösser verschließbar ist. Zwischen dem Halter 23 bzw. einer Lagerschale 27 und dem Achszapfen 24 ist ein Lager 28 angeordnet. Auf der Mantelfläche der Farbauftragswalze 26 ist ein bekannter Gummibezug 29 oder Gummibelag oder ein aus Gummi oder einer Gummimischung bestehendes Drucktuch aufgezogen. Die Oberfläche des Gummibezuges 29 steht in permanenter Verbindung mit der Oberfläche der Rasterwalze 7, welche die Druckfarbe aus ihren Näpfchen an die Farbauftragswalze 2 abgibt.

Die Farbauftragswalze 26 ist mittels des Arbeitszylinders 11 über das Element 14 gegen den einstellbaren Anschlag 15 anstellbar. Dies erfolgt im Ruhezustand der Maschine und hat die Wirkung, daß der Formzylinder 12 mit einer definierten Druckkraft auf den Gummibezug 29 der Farbauftragswalze 26 drückt und einen Walzenstreifen 31 oder eine Abplattung mit einer Breite b erzeugt. Der Formzylinder 12 ist neben der Farbauftragswalze 26 über Lagerzapfen 34 und Lager 36 gestellfest gelagert.

In Fig. 2 ist ein Element 14 entsprechend der Einzelheit Z nach Fig. 1 dargestellt. Das Element 14 ist mit der Stirnseite des Hebels 1 an seinem zweiten Ende 8 lösbar mittels in der Zeichnung angedeuteter Schrauben 35 verbunden. Das Element 14 besteht aus zwei streifenförmigen Metallplatten 37; 38, z. B. aus Stahl, zwischen denen in "Sandwichbauweise" ein dickerer, quaderförmiger Temperatureinfluß-Kompensator 39 aus Kunststoff mit der Dicke d und gleicher Länge und Breite fest angeordnet, z. B. verklebt, ist. Die dem Formzylinder 12 zugewandte Außenseite der Metallplatte 38 des Elementes 14 liegt im Betriebszustand an dem Exzenter 17 des Anschlages 15 an.

Alle genannten Bauteile oder Elemente der Einrichtung sind jeweils doppelt vorhanden, jedoch nicht gesondert dargestellt oder ausgewiesen. Solche Bauteile sind z. B. Hebel 1, Lager 4; 28, Achszapfen 6 und dgl. Dies gilt auch noch für die Bauteile 41 bis 106, jedoch nicht für den Formzylinder 12, die Farbauftragswalze 26 mit dem Gummibezug 29 und die Rasterwalze 7.

Die Einrichtung arbeitet wie folgt. Aufgrund der inneren Reibung im Gummibezug 29 der Farbauftragswalze 26 entsteht während des Betriebszustandes Wärme, die eine Ausdehnung des Gummibezuges 29 und somit eine Vergrößerung des Außendurchmessers der Farbauftragswalze 26 zur Folge hat, was normalerweise zu einer Vergrößerung des Walzenstreifens 31 in seiner Breite b und somit zur verbreiterten Streifenbildung führt, was wiederum eine schlechte Druckqualität zur Folge hat. Um die Vergrößerung des im Ruhezustand der Maschine auf die Breite b eingestellten Walzenstreifens 31 bei Erwärmung zu kompensieren, dehnt sich der Temperatureinfluß-Kompensator 39 des Elementes 14 infolge der Wärmeeinwirkung aus, so daß sich das zweite Ende 8 des Hebels 1 in Richtung Arbeitszylinder 11 bewegt und somit die Druckkraft zwischen dem Gummibezug 29 der Farbauftragswalze 26 und den Druckplatten 32; 33 des Formzylinders 12 gleichbleibt.

Die Breite b des sich in axialer Richtung der Farbauftragswalze 26 erstreckenden Walzenstreifens 31 bleibt somit konstant und damit auch die Qualität des Druckbildes.

Der Kunststoffstreifen 39 des Elementes 14 kann dabei z. B. aus Polyamid PA 12 nach DIN 7728 bestehen mit einem linearen Ausdehnungskoeffizienten von 150 · 10⁻⁶ K⁻¹, was ebenfalls einem linearen Ausdehnungskoeffizienten des Gummibezuges 29 entspricht. Von der Darstellung in Fig. 1 ausgehend, ist das Verhältnis der Länge der gedachten Strecken zwischen den Punkten F und G sowie F und H wie eins zu zwei. Dabei stellt der Punkt F den Dreh- bzw. Schwenkpunkt des Hebels 1 dar, der Punkt G kennzeichnet die Rotationsachse der Farbauftragswalze 26 und der Punkt H kennzeichnet den Berührungspunkt bzw. Beruhrungslinie zwischen dem Element 14 und dem Exzenter 17 des Anschlages 15. Bei o. g. gleichen Ausdehnungskoeffizienten des Gummibezuges 29 sowie des Temperatureinfluß-Kompensators 39 ist es bei einem o. g. Hebelverhältnis von eins zu zwei erforderlich, daß sich der Temperatureinfluß-Kompensator 39 um zwei Millimeter ausdehnen muß, damit sich die in einer Ebene angeordneten Zylinder 12, 26 um einen Millimeter voneinander entfernen, d. h. daß die Breite b des Walzenstreifens 31 abnimmt. Demzufolge entspricht die Dicke d des Kunststoffkörpers 39 des Elementes 14 bei der in Fig. 1 und 4 dargestellten Anordnung der Druckmaschinenzylinder dem doppelten Betrag der Dicke des Gummibezuges 29 der Farbauftragswalze 26.

Bei einer Verwendung eines Materials für einen Temperatureinfluß-Kompensators 39 mit einem doppelt so großen linearen Ausdehnungskoeffizienten wie das genannte Polyamid PA 12 und einer gleichen Dicke d des Materials 39 des Gummibezuges 29 hat zur Folge, daß ebenfalls ein stets gleichmäßig breiter Walzenstreifen 31 gewährleistet ist. Die während des Betriebszustandes der Farbauftragswalze 26 entstehende Wärme wird über die Hebel 1 weitergeleitet zu den auf den zweiten Enden 8 der Hebel 1 befindlichen Elementen 14, wodurch die Wärmeausdehnung der Elemente 14 erfolgt. Tatsächlich ist es jedoch so, daß die Erwärmung des Gummibezuges 29 während des Betriebszustandes kontinuierlich vor sich geht und somit auch das Element 14 über den Hebel 1 eine Erwärmung erfährt. Dies hat wiederum eine gleichmäßige Ausdehnung des Temperatureinfluß-Kompensators 43 und somit eine konstante Breite b des Walzenstreifens 31 zur Folge.

In Fig. 3 ist ein zweites Ausführungsbeispiel eines Elementes 41 gezeigt. Ein metallischer Träger oder eine metallische Hülse 42, z. B. aus Stahl, ist mittels Schrauben 35 mit der Stirnseite des zweiten Endes 8 des Hebels 1 lösbar verbunden und weist mittig in Richtung seiner Dicke e eine Bohrung auf, die durch einen zylinderförmigen Temperatureinfluß-Kompensator 43 aus Kunststoff ausgefüllt ist. Die dem zweiten Ende 8 des Hebels 1 abgewandte Stirnseite des zylinderförmigen Temperatureinfluß-Kompensators 43 ist mit einer Metallscheibe 44, z. B. aus Stahl, verbunden, z. B. durch angedeutete Schrauben 35. Diese Metallscheibe 44 dient zur genauen Fixierung des Elementes 41 gegenüber dem Anschlag 15 mit dem Exzenter 17. Die Arbeitsweise des Elementes 41 nach Fig. 3 entspricht derjenigen des Elementes 14 nach Fig. 2.

Entsprechend der Darstellung in Fig. 4 ist ein drittes Ausführungsbeispiel einer erfindungsgemäßen Einrichtung gezeigt. Oberhalb der Farbauftragswalze 26 ist an dem Hebel 1 ein bekannter Thermofühler 46 angebracht, welcher die Temperatur an der Oberfläche des Gummibezuges 29 während des Betriebes mißt und diese an einen in Fig. 9 dargestellten Rechner 61 und Verstärker 66 weitermeldet, der eine Heizquelle 47, z. B. eine Heizpatrone in einem Stellglied 48 betreibt, solange bis sich der Stoff zwischen den beiden Metallplatten 37; 38, in welchen die Heizquelle 47 eingebettet ist, infolge Erwärmung so ausdehnt, daß der Walzenstreifen 31 in seiner Breite b konstant bleibt. Das Stellglied 48 ist analog dem Element 14 nach Fig. 1 mit der Stirnseite des Hebels 1 durch Schrauben 35 verbunden. Der genannte Stoff kann aus Kunststoff, z. B. Polyamid bestehen. Bei diesem Ausführungsbeispiel wird durch die Temperaturmessung an dem Gummibezug 29 gesichert, daß das Stellglied 48 mittels der Heizquelle 47 nur soweit erwärmt und ausgedehnt wird, daß ein Walzenstreifen 31 stets gleichbleibender Breite b gewährleistet ist.

Entsprechend der Darstellung in Fig. 5 ist ein viertes Ausführungsbeispiel einer erfindungsgemäßen Einrichtung gezeigt. Der auf dem gestellfesten Bolzen 16 mit seinem ersten Ende 2 schwenkbar angeordnete Hebel 1 weist an seinem zweiten Ende 8 eine Gabelführung 49 auf, mit welcher ein Gleitstein 51 bewegt wird. Der Gleitstein 51 ist mittels einem Innengewinde auf einer Gewindespindel 52 bewegbar, die in gestellfesten Lagerböcken 53; 54 gelagert ist. Die außerhalb der Lagerböcke 53; 54 liegenden Enden der Gewindespindel 52 nehmen jeweils einen gestellfesten Motor 56 auf bzw. sind mit einem gestellfesten Potentiometer 57 verbunden. Motor 56 und Potentiometer 57 sind jeweils über Kabel 58; 59 mit einem symbolisch dargestellten Rechner 61 verbunden. Entsprechend den Fig. 5 und 6 werden dem Rechner 61 über eine Tastatur 62 Parameter 63; 64 über den Wärmeausdehnungskoeffizienten und die Dicke des Gummibezuges 29 der Farbauftragswalze 26 eingegeben. Der Thermofühler 46 führt dem Rechner 61 den Istwert der Temperatur des Gummibezuges 29 zu. Über das Potentiometer 57 ist die Stellung des Gleitsteins 51 und somit die Stellung des Hebels 18 mit dem Exzenter 17 zum zweiten Ende 8 des Hebels 1 bekannt. Aus den genannten Daten errechnet der Rechner 61 einen Sollwert, der über einen Verstärker 66 dem Motor 56 zugeleitet wird, welcher die Gewindespindel 52 solange dreht, bis der Exzenter 17 den Hebel 1 über seine Stirnseite gegen die Kraft des Arbeitszylinders 11 bewegt hat, so daß die gewünschte Breite b des Walzenstreifens 31 eingestellt ist. Die Einrichtung zum Verstellen des Exzenters 17 gegen die Stirnseite des zweiten Endes 8 des Hebels 1 ist insgesamt mit 67 bezeichnet.

Entsprechend der Darstellung in Fig. 7 wird ein fünftes Ausführungsbeispiel einer erfindungsgemäßen Einrichtung gezeigt, bei welcher ein insgesamt mit 68 bezeichnetes Stellglied analog dem Stellglied 48 in Fig. 4 auf der Stirnseite des zweiten Endes 8 des Hebels 1 mittels Schrauben 35 verbunden ist. Das Stellglied 68 ist wiederum in "Sandwichbauweise" hergestellt und weist nach Fig. 8 drei in einem Abstand i1 und i2 zueinander angeordnete, parallel verlaufende Metallplatten 69; 71; 72 auf, zwischen denen sich piezoelektrische Krafterzeuger 73; 74 befinden.

Werden nun die Krafterzeuger 73; 74 über die Metallplatten 69; 71; 72 mit einer Gleichspannung beaufschlagt, wobei die mittig zwischen den Krafterzeugern 73; 74 angeordnete Metallplatte 71 stets eine andere Polarität aufweisen muß wie die beiden, den Krafterzeugern 73, 74 von außen anliegenden Metallplatten 69; 72, so ändern sich die Dicken bzw. die Abstände i1 und i2 entweder positiv oder negativ, je nach der o. g. Polarität.

Das in Fig. 4 gezeigte Stellglied 48 mit der darin befindlichen Heizquelle 47 kann entsprechend der Darstellung nach Fig. 9 über den Rechner 61 gesteuert werden, so wie dies in Fig. 6 beschrieben ist, mit der Besonderheit, daß ein induktiver Wegaufnehmer 76 angeordnet ist, der die Ausdehnung d, siehe Fig. 2 mit Element 14, mißt und diesen Istwert an den Rechner 61 gibt.

Desgleichen kann das in Fig. 8 gezeigte Stellglied 68 nach Fig. 9 über den Rechner 61 gesteuert werden. Dazu wird die Heizquelle 47 durch das Stellglied 68 mit den Anschlüssen 77; 78 ersetzt.

Entsprechend der Darstellung in Fig. 10 ist ein weiteres Ausführungsbeispiel gezeigt. Ein Formzylinder 12 mit Druckplatten 32, 33 ist über seinen Lagerzapfen 34 in einem Lager 36 im Seitengestell der Maschine gelagert.

Auf dem Lagerzapfen 34 des Formzylinders 12 ist ebenfalls ein Halter 79 gelagert, welches eine Exzenterbuchse 81 für einen Achszapfen 24 einer Farbauftragswalze 26 mit einem Gummibezug 29 aufnimmt. Die Rotationsachse des Achszapfens 24 der Farbauftragswalze 26 ist mit 82 bezeichnet und die Rotationsachse der Exzenterbuchse 81 ist mit 83 bezeichnet. Eine Lagerschale 27 umschließt die Exzenterbuchse 81 und ist mit dem Halter 79 verbunden. Die Zapfen 24, 34 der Farbauftragswalze 26 bzw. des Formzylinders 12 sind durch den Halter 79 in einem derartigen Abstand voneinander angeordnet, daß deren Oberflächen einander berühren und einen Walzenstreifen 31 ergeben mit einer Breite b. Um die Breite b des Walzenstreifens 31 in Abhängigkeit von der Erwärmung des Gummibezuges 29 selbsttätig variieren zu können, ist ein mit 84 bezeichneter Anschlag in Form einer Nase vorgesehen und ein an der Exzenterbuchse 81 befestigter Hebel 86, zwischen denen ein Element 87 angeordnet ist. Das Element 87 ist in Fig. 11 vergrößert dargestellt und besteht aus einer Hülse 88, welche an ihrem ersten Ende 89 über einen Zapfen 91 gelenkig mit dem Anschlag 84 des Halters 79 verbunden ist. Der Anschlag 84 weist zur Aufnahme des ersten Endes 89 der Hülse 88 eine nicht näher bezeichnete Ausfräsung auf. In der Hülse 88 befindet sich ein Temperatureinfluß-Kompesator 92, z. B. aus Polyamid, mit dem gleichen Wärmeausdehnungskoeffizienten, wie der von dem Gummibezug 29 der Farbauftragswalze 26. In der Hülse 88 ist nach dem Temperatureinfluß-Kompensator 92 in Richtung des zweiten Endes 93 der Hülse 88 ein mit einer Gewindebohrung 94 versehenes in axialer Richtung der Hülse 88 bewegbares Gleitelement 96 angeordnet.

Das Gleitelement 96 besitzt an seinem dem Temperatureinfluß-Kompensator 92 zugewandten Ende einen in radialer Richtung das Gleitelement 96 durchdringenden Stift 97, der mit seinem jeweiligen Ende in einem in axialer Richtung der Hülse 88 verlaufenden Schlitz 98, 99 geführt und somit gegen Verdrehen gesichert ist. In der Gewindebohrung 94 des Gleitelementes 96 ist eine Stellschraube 101 verdrehbar angeordnet, welche ein Lager 102 mit Gewindebohrung durchläuft. Das Lager 102 ist an dem mit der Exzenterbuchse 81 verbundenen Hebel 86 befestigt. Am Ende der Stellschraube 101 ist ein Betätigungsement 103, z. B. Vierkant, zum Verdrehen der Stellschraube 101 und somit zum Voreinstellen des Walzenstreifens 31 vorgesehen.

Zwischen dem Stellelement 103 und dem Lager 102 ist ein Tellerfederpaket 104 vorgesehen. Zwischen dem oberen Ende des Hebels 86 und dem oberen Ende des Anschlages 84 ist parallel zum Element 87 ein Arbeitszylinder 11 als Feder angebracht. Bei Ausdehnung des aus Kunststoff bestehenden Temperatureinfluß-Kompensators 92 im Element 87 analog dem Element 41 in Fig. 3 dehnt sich der Kunststoffkörper 92 infolge der Wärmewirkung aus und bewegt das Gleitelement 96 in axialer Richtung der Stellschraube 101, so daß die Exzenterbuchse 81 über den Hebel 86 entgegen dem Uhrzeigersinn verdreht wird und die Rotationsachse 82 des Achszapfens 24 der Farbauftragswalze 26 sich von einer Rotationsachse 106 des Formzylinders 12 entfernt, so daß der Walzenstreifen 31 in seiner Breite b trotz Wärmeausdehnung konstant bleibt. Der Achszapfen 6 der Rasterwalze 7 ist über ein Lager 4 gestellfest und zentrisch gelagert. Der Anpreßdruck bzw. der Abstand zwischen dem Achszapfen 6 der Rasterwalze 7 und dem Achszapfen 24 der Farbauftragswalze 26 kann mittels einer gestellfesten Einstellvorrichtung 107 vorgenommen werden, d. h. durch Verdrehen eines Stellelementes analog dem mit der Bezeichnung 103, kann der um die Rotationsachse 106 des Plattenzylinders 12 schwenkbare Halter 79 gegen die Rasterwalze 7 verstellt werden.

Es ist auch möglich, statt des Thermofühlers 46 ein Abstandsmeßgerät einzusetzen, z. B. ein Lasermeßgerät oder ein Infrarotentfernungsmesser. Dieses Abstandsmeßgerät kann, wie in Fig. 4 und 5 dargestellt, auf dem Hebel 1 befestigt sein und mißt intervallmäßig den Abstand zur Oberfläche der mit dem Gummibezug 29 versehenen Farbauftragswalze 26. In den Rechner 61 nach Fig. 6 und 9 wird abweichend von den eingegebenen Parametern 63, 64 folgende Parameter als Festwert eingegeben. Durchmesser der Farbauftragswalze 26 und des Formzylinders 12, Länge des Hebels 1 vom Drehpunkt F bis zum Anschlag 15, Länge des Hebels 1 vom Drehpunkt F bis zur Rotationsachse G der Farbauftragwalze 26. Infolge eines im Rechner 61 gespeicherten Programmes werden aufgrund der Veränderung des Abstandes zwischen der Oberfläche der Farbauftragswalze 26 und des Abstandsmeßgerätes die in Fig. 6 und 9 symbolisch dargestellten Antriebe zur Veränderung des Abstandes der Farbauftragswalze 26 zum Formzylinder 12 in Gang gesetzt.

### Teileliste

- 1: Hebel
- 2: Ende, erstes (1)
- 3: Seitengestell
- 4: Lager
- 5: -
- 6: Achszapfen
- 7: Rasterwalze
- 8: Ende, zweites (1)
- 9: Kolbenstange, Ende
- 10: Gewindebolzen
- 11: Arbeitszylinder
- 12: Formzylinder
- 13: Stutzen
- 14: Element
- 15: Anschlag
- 16: Bolzen (13)
- 17: Exzenter (13)
- 18: Hebel (13)
- 19: Gelenk (13)
- 20: -
- 21: Gewindebolzen
- 22: Lagerbock (13)
- 23: Halter (1)
- 24: Achszapfen
- 25: -
- 26: Farbauftragswalze
- 27: Lagerschale
- 28: Lager
- 29: Gummibezug / Gummibelag
- 30: -
- 31: Walzenstreifen / Abplattung
- 32: Druckplatte
- 33: Druckplatte
- 34: Lagerzapfen
- 35: Schraube
- 3: 6 Lager
- 37: Metallplatte (14)
- 38: Metallplatte (14)
- 39: Temperatureinfluß-Kompensator
- 40: -
- 41: Element
- 42: Träger / Hülse (41)
- 43: Temperatureinfluß-Kompensator, zylinderförmig (41)
- 44: Metallscheibe (41)
- 45: -
- 46: Thermofühler
- 47: Heizquelle
- 48: Stellglied
- 49: Gebelführung
- 50: -
- 51: Gleitstein
- 52: Gewindespindel
- 53: Lagerbock
- 54: Lagerbock
- 55: -
- 56: Motor
- 57: Potentiometer
- 58: Kabel
- 59: Kabel
- 60: -
- 61: Rechner
- 62: Tastatur (61)
- 63: Parameter Wärmeausdehnungskoeffizient (29)
- 64: Parameter Dicke (29)
- 65: -
- 66: Verstärker
- 67: Stellglied
- 68: Stellglied
- 69: Metallplatte
- 70: -
- 71: Metallplatte
- 72: Metallplatte
- 73: piezoelektrischer Krafterzeuger
- 74: piezoelektrischer Krafterzeuger
- 75: -
- 76: Wegaufnehmer, induktiv
- 77: Anschluß (68)
- 78: Anschluß (68)
- 79: Halter
- 80: -
- 81: Exzenterbuchse
- 82: Rotationsachse (24)
- 83: Rotationsachse (81)
- 84: Anschlag (79)
- 85: -
- 86: Hebel (81)
- 87: Element
- 88: Hülse
- 89: Ende, erstes (88)
- 90: -
- 91: Zapfen (87)
- 92: Temperatureinfluß-Kompensator (87)
- 93: Ende, zweites (88)
- 94: Gewindebohrung (96)
- 95: -
- 96: Gleitelement
- 97: Stift (96)
- 98: Schlitz (88)
- 99: Schlitz (88)
- 100: -
- 101: Stellschraube
- 102: Lager
- 103: Betätigungselement
- 104: Tellerfederpaket
- 105: -
- 106: Rotationsachse (12)
- 107: Einstellvorrichtung
- 108:
- 109:
- 110: -
- A: Bewegungsrichtung
- b: Breite
- Z: Einzelheit
- d: Dicke (39)
- e: Länge (43)
- F: Drehpunkt (1)
- G: Rotationsachse (26)
- H: Berührungslinie (14)
- i1: Dicke (68)
- i2: Dicke (68)

## Patentansprüche

1. Verfahren zum Aufrechterhalten einer eingestellten Anpressung per definierter Breite eines Walzenstreifens einer mit einem Kunststoffmantel, z. B. Gummi, versehenen Farbauftragswalze eines Farbwerks an einen Formzylinder einer Rotationsdruckmaschine bei sich ändernder Walzentemperatur, dadurch gekennzeichnet, daß die auf Hebeln (1) gelagerte Farbauftragswalze (26) um eine Walze (7) oder den Formzylinder (12) zur Änderung eines Achsabstandes zwischen der Farbauftragswalze (26) und dem Formzylinder (12) oder der Walze (7) geschwenkt wird, daß die Farbauftragswalze (26) mittels eines fluidbeaufschlagbaren Arbeitszylinders (11) mittelbar oder unmittelbar gegen einen den Walzenstreifen (31) definierenden gestellfesten Anschlag (15, 84) gedrückt wird, daß anschließend entsprechend der Erwärmungsänderung der Farbauftragswalze (26) oder Teilen davon mittelbar oder unmittelbar eine selbsttätige Bewegung der Farbauftragswalze (26) in radialer Richtung auf den Formzylinder (12) zu oder von dem Formzylinder (12) weg, erzeugt wird.

2. Vorrichtung zum Aufrechterhalten einer eingestellten Anpressung per definierter Breite eines Walzenstreifens (31) einer mit einem Kunststoffmantel (29), z. B. Gummi, versehenen Farbauftragswalze (26) eines Farbwerkes an einen Formzylinder (12) einer Rotationsdruckmaschine mit einer Einrichtung zur Einstellung des Achsabstandes zwischen der Farbauftragswalze (26) und dem Formzylinder (12), wobei die Farbauftragswalze (26) auf um eine Walze (6) oder den Formzylinder (12) schwenkbaren Hebeln (1) gelagert ist, ein den Walzenstreifen (31) definierender gestellfester Anschlag (15; 84), an den die Farbauftragswalze (26) mittelbar oder unmittelbar mittels des Arbeitszylinders (11) drückbar ist, angeordnet ist, und ein in Abhängigkeit zu einer Temperaturänderung von Teilen oder der gesamten Farbauftragswalze (26) arbeitendes Stellglied (14, 39; 41, 43; 46, 47, 48; 52, 56; 68, 73, 74; 87, 92) zur Erzeugung einer selbsttätigen Bewegung der Farbauftragswalze (26) zur Veränderung des Achsabstandes zwischen Farbauftragswalze (26) und Formzylinder (12) vorgesehen ist.

3. Vorrichtung nach Patentanspruch 2, dadurch gekennzeichnet, daß das Stellglied zum Erzeugen einer selbsttätigen Bewegung der Farbauftragswalze (26) aus einem gegen die Kraft eines fluidbeaufschlagbaren Arbeitszylinders (11) bewegbaren Temperatureinfluß-Kompensator (39, 43, 92) oder einem Stellglied (48, 68, 67) besteht, das zwischen dem Lager (28) der Farbauftragswalze (26) und einem gestellfesten Anschlag (15, 84) angeordnet ist.

4. Vorrichtung nach Patentanspruch 3, dadurch gekennzeichnet, daß der Temperatureinfluß-Kompensator (39, 43, 92) aus einem wärmeempfindlichen, längenausdehnbaren Kunststoff besteht.

5. Vorrichtung nach Patentanspruch 3, dadurch gekennzeichnet, daß das Stellglied (48) aus einer in Kunststoff angeordneten Heizquelle (47) besteht.

6. Vorrichtung nach Patentanspruch 3, dadurch gekennzeichnet, daß das Stellglied (68) aus zwischen Metallplatten (69, 71, 72) angeordneten piezoelektrischen Krafterzeugern (73, 74) besteht.

7. Vorrichtung nach Patentanspruch 3, dadurch gekennzeichnet, daß das Stellglied (67) aus einer durch einen Motor (56) angetriebenen Gewindespindel (52) besteht.

8. Vorrichtung nach den Patentansprüchen 3 und 5 bis 7, dadurch gekennzeichnet, daß das Stellglied (48, 68, 67) über einen Rechner (61) mit einem einen Temperaturwert auf der Oberfläche der Farbauftragswalze (26) messenden Thermofühler (46) in Verbindung steht, daß der Thermofühler (46) dem Rechner (61) einen Istwert übermittelt, daß der Rechner (61) einen Sollwert ermittelt und diesen an das Stellglied (48, 68, 67) weiterleitet.

## Claims

1. Method of maintaining a set contact pressure over the defined width of a rolling strip of an inking roller of an inking system, provided with a synthetic blanket, for example made of rubber, against a form cylinder of a rotary printing press in the case of varying roller temperature, characterized in that the inking roller (26) mounted on levers (1) is pivoted about a roller (7) or the form cylinder (12) in order to vary an axial distance between the inking roller (26) and the form cylinder (12) or the roller (7), in that the inking roller (26) is pressed by means of a working cylinder (11) which can be acted on by fluid, directly or indirectly against a stop (15, 84) fixed to the frame and defining the rolling strip (31), and in that subsequently, in accordance with the variation in heating of the inking roller (26) or parts thereof, an automatic movement of the inking roller (26) in the radial direction towards the form cylinder (12) or away from the form cylinder (12) is directly or indirectly produced.

2. Device for maintaining a set contact pressure over the defined width of a rolling strip (31) of an inking roller (26) of an inking system, provided with a synthetic blanket (29), for example made of rubber, against a form cylinder (12) of a rotary printing press with an appliance for setting the axial distance between the inking roller (26) and the form cylinder (12), the inking roller (26) being mounted on levers (1) pivotable about a roller (6) or the form cylinder (12), a stop (15; 84) which is fixed to the frame and defines the rolling strip (31) and against which the inking roller (26) can be directly or indirectly pressed by means of the working cylinder (11) being arranged in position, and an adjusting member (14, 39; 41, 43; 46, 47, 48; 52, 56; 68, 73, 74; 87, 92) for producing an automatic movement of the inking roller (26) in order to vary the axial distance between inking roller (26) and form cylinder (12) being provided, said member working depending on a variation in temperature of parts or of the whole inking roller (26).

3. Device according to Claim 2, characterized in that the adjusting member for producing an automatic movement of the inking roller (26) consists of a temperature control compensator (39, 43, 92), movable against the force of a working cylinder (11) which can be acted on by fluid, or of an adjusting member (48, 68, 67), which is arranged between the bearing (28) of the inking roller (26) and a stop (15, 84) fixed to the frame.

4. Device according to Claim 3, characterized in that the temperature control compensator (39, 43, 92) consists of a heat-sensitive and longitudinally extendable synthetic material.

5. Device according to Claim 3, characterized in that the adjusting member (48) consists of a heat source (47) arranged in synthetic material.

6. Device according to Claim 3, characterized in that the adjusting member (68) consists of piezoelectric force-generating means (73, 74) arranged between metal plates (69, 71, 72).

7. Device according to Claim 3, characterized in that the adjusting member (67) consists of a threaded spindle (52) driven by a motor (56).

8. Device according to Claims 3 and 5 to 7, characterized in that the adjusting member (48, 68, 67) is connected via a computer (61) to a temperature sensor (46) measuring a temperature value on the surface of the inking roller (26), in that the temperature sensor (46) transmits an actual value to the computer (61), and in that the computer (61) determines a desired value and transfers it to the adjusting member (48, 68, 67).

## Revendications

1. Procédé pour conserver une pression de contact de consigne, sur une largeur définie d'une bande de contact d'un rouleau applicateur d'encre garni d'un blanchet en matière plastique, par exemple en caoutchouc, et appartenant à un dispositif d'encrage, sur un cylindre porte-forme imprimante d'une machine à imprimer rotative en cas de variation de la température du rouleau, caractérisé en ce que le rouleau applicateur d'encre (26) monté sur des leviers (1) pivote autour d'un rouleau (7) ou du cylindre porte-forme imprimante (12) pour modifier la distance entre les axes du rouleau applicateur d'encre (26) et du cylindre porte-forme imprimante (12) ou du rouleau (7), en ce que le rouleau applicateur d'encre (26) est plaqué, au moyen d'un vérin (11) sollicité par un fluide, directement ou indirectement contre une butée (15, 84) qui est solidarisée au bâti et qui définit la bande de contact (31), et en ce qu'ensuite, en fonction de la variation thermique du rouleau applicateur d'encre (26) ou de parties de celui-ci, un déplacement automatique du rouleau applicateur d'encre (26) est généré dans le sens radial pour le rapprocher du cylindre porte-forme imprimante (12) ou pour l'en éloigner.

2. Dispositif pour conserver une pression de contact de consigne, sur une largeur définie d'une bande de contact (31) d'un rouleau applicateur d'encre (26) garni d'un blanchet en matière plastique (29) et appartenant à un dispositif d'encrage, sur un cylindre porte-forme imprimante (12) d'une machine à imprimer rotative, comprenant un dispositif pour régler la distance entre les axes du rouleau applicateur d'encre (26) et du cylindre porte-forme imprimante (12), le rouleau applicateur d'encre (26) étant monté sur des leviers (1) pivotant autour d'un rouleau (6) ou du cylindre porte-forme imprimante (12), une bute (15 ; 84) qui est solidarise au bti et dfinit la bande de contact (31) et contre laquelle le rouleau applicateur d'encre (26) peut tre plaqu directement ou indirectement au moyen du vrin (11), et un organe de positionnement (14, 39 ; 41, 43 ; 46, 47, 48 ; 52, 56 ; 68, 73, 74 ; 87, 92) fonctionnant en fonction de la variation thermique de tout ou partie du rouleau applicateur d'encre (26) pour gnrer un dplacement automatique du rouleau applicateur d'encre (26) afin de modifier la distance entre les axes du rouleau applicateur d'encre (26) et du cylindre porte-forme imprimante (12).

3. Dispositif selon la revendication 2, caractris en ce que l'organe de positionnement destin gnrer un dplacement automatique du rouleau applicateur d'encre (26) se prsente sous la forme d'un compensateur d'incidence thermique (39, 43, 92) pouvant se dplacer l'encontre de la force d'un vrin (11) sollicit par un fluide ou sous la forme d'un organe de positionnement (48, 68, 67) dispos entre le palier (28) du rouleau applicateur d'encre (26) et une bute (15, 84) solidaire du bti.

4. Dispositif selon la revendication 3, caractris en ce que le compensateur d'incidence thermique (39, 43, 92) est ralis dans une matire plastique thermosensible dilatable en longueur.

5. Dispositif selon la revendication 3, caractris en ce que l'organe de positionnement (48) est constitu d'une source de chaleur (47) noye dans la matire plastique.

6. Dispositif selon la revendication 3, caractris en ce que l'organe de positionnement (68) est constitu par des gnrateurs d'nergie pizolectrique (73, 74) disposs entre des plaques mtalliques (69, 71, 72).

7. Dispositif selon la revendication 3, caractris en ce que l'organe de positionnement (67) est constitu par une broche filete (52) entrane par un moteur (56).

8. Dispositif selon les revendications 3 et 5 7, caractris en ce que l'organe de positionnement (48, 68, 67) est connect par un calculateur (61) un capteur thermique (46) mesurant une valeur de temprature la surface du rouleau applicateur d'encre (26), en ce que le capteur thermique (46) transmet au calculateur (61) une valeur relle, et en ce que le calculateur (61) dtermine une valeur de consigne et la transmet l'organe de positionnement (48, 68, 67).
